# NOUVEAU FASCICULE DE BREVET EUROPEEN

(11) **EP 1 475 010 B2**
(45) Date de publication et mention de la décision concernant l'opposition: **24.06.2009**
(45) Mention de la délivrance du brevet: 31.08.2005
(21) Numéro de dépôt: 04291156.0
(22) Date de dépôt: 05.05.2004
(51) Int. Cl.: A45D 24/22, A45D 19/02

(54) **Dispositif de traitement de la chevelure**
Vorrichtung zur Haarbehandlung
Device for the treatment of hair

(30) Priorité: 07.05.2003 FR 0305557
(43) Date de publication de la demande: 10.11.2004
(73) Titulaire: L'ORÉAL, 75008 Paris (FR)
(72) Inventeur: De Laforcade, Vincent, 78120 Rambouillet (FR)
(74) Mandataire: Tanty, François

(56) Documents cités:
- US-A- 3 523 630
- US-A- 4 691 720
- US-A- 5 772 077
- US-A- 5 848 598
- PATENT ABSTRACTS OF JAPAN vol. 2002, no. 10, 10 octobre 2002 (2002-10-10) & JP 2002 165630 A (YOSHINO KOGYOSHO CO LTD), 11 juin 2002 (2002-06-11)

## Description

La présente invention concerne les dispositifs destinés à traiter la chevelure et plus particulièrement la racine des cheveux.

Des dispositifs destinés à l'application d'un produit sur les cheveux sont connus de FR-A-2 828 999, FR-A-2 805 442 et US 5 848 598.

Il existe un besoin pour pouvoir donner du volume à la chevelure, notamment en appliquant à la racine des cheveux un produit qui durcit en séchant afin de dresser davantage ces derniers sur le cuir chevelu.

L'invention vise à proposer un nouveau dispositif permettant notamment d'appliquer un tel produit.

L'invention a ainsi pour objet un dispositif selon la revendication 1.

Grâce à l'invention, l'utilisateur peut notamment facilement appliquer sur les cheveux un produit destiné à figer leur base, alors qu'ils sont dressés sur le cuir chevelu et donc obtenir l'effet de volume recherché.

L'organe de soulèvement de la chevelure étant solidaire du récipient, le dispositif est avantageusement réalisé de telle sorte que l'utilisateur puisse, de la même main que celle qui tient le récipient, actionner l'organe de soulèvement. Ainsi, l'autre main reste disponible pour aider à l'obtention de la coiffure désirée, par exemple.

De préférence, le récipient comporte une valve de distribution du produit qui est actionnée par le mouvement de l'organe de soulèvement. L'utilisation du dispositif s'en trouve simplifiée.

De préférence encore, le dispositif comporte un embout de distribution distinct de l'organe de soulèvement, ce qui permet par exemple de pulvériser le produit dans une direction sensiblement perpendiculaire à la portion des cheveux qui s'étend entre le cuir chevelu et l'organe de soulèvement.

L'organe de soulèvement comporte avantageusement un peigne, lequel peut par exemple comporter au moins une rangée de dents, voire une seule rangée de dents. Ces dernières peuvent comporter des bases alignées. Le peigne peut par exemple comporter entre 2 et 40 dents, notamment entre 5 et 20 dents. Les extrémités libres des dents peuvent pointer dans une direction sensiblement opposée au récipient, notamment au cours de l'actionnement de l'organe de soulèvement.

L'organe de soulèvement de la chevelure peut avantageusement comporter une partie d'actionnement définissant un emplacement sur lequel l'utilisateur peut appuyer pour provoquer un mouvement relatif de l'organe de soulèvement par rapport au récipient.

Dans une réalisation particulière, l'organe de soulèvement se raccorde par au moins une patte à une partie de base fixée sur le récipient et cette patte peut comporter au moins une charnière film. En particulier, l'organe de soulèvement peut comporter deux telles pattes, pourvues chacune d'une charnière film et suffisamment écartées l'une de l'autre pour permettre à l'embout de distribution de s'engager entre elles au cours de la distribution du produit, après déplacement de l'organe de soulèvement pour soulever la chevelure.

Le dispositif peut comporter également une partie d'appui sur le cuir chevelu, fixe relativement au récipient. Cette partie d'appui peut reposer sur le cuir chevelu lorsque l'organe de soulèvement est déplacé pour soulever les cheveux et comporter par exemple deux tiges, lesquelles peuvent être parallèles et situées à égale distance de l'embout de distribution. La longueur de ces tiges peut être par exemple choisie de telle sorte que leur extrémité libre soit située sensiblement au même niveau que la base des dents du peigne, avant actionnement de l'organe de soulèvement, lorsque le dispositif est observé dans une direction perpendiculaire à un axe longitudinal du récipient.

Dans une réalisation particulière, l'embout de distribution comporte une butée contre laquelle peut s'appliquer l'organe de soulèvement au terme d'un déplacement de celui-ci. Cette butée peut notamment venir au contact de la partie d'actionnement précitée de l'organe de soulèvement.

L'embout de distribution peut être relié à la partie de base par au moins une charnière film, et la butée précitée peut se situer du côté opposé à cette charnière film, par rapport à la valve de distribution.

L'embout de distribution peut être muni d'une buse agencée pour générer un spray.

Le produit contenu dans le récipient peut contenir des polymères et présenter une durée de séchage relativement courte, par exemple inférieure à 30 secondes.

Le peigne peut comporter au moins une rangée de dents, notamment entre 2 et 40 dents. Les extrémités libres des dents peuvent pointer dans une direction sensiblement opposée au récipient, notamment au cours de l'actionnement de l'organe de soulèvement.

L'organe de soulèvement peut se raccorder à la partie de base par au moins une patte voire deux pattes pourvues chacune d'une charnière-film et suffisamment écartées l'une de l'autre pour permettre à l'embout de distribution de s'engager entre elles au cours de la distribution du produit, après déplacement de l'organe de soulèvement pour soulever la chevelure.

L'invention a encore pour objet, selon un autre de ses aspects, un procédé pour appliquer un produit sur la chevelure, comportant les étapes suivantes :
- fournir un dispositif tel que défini plus haut,
- soulever les cheveux avec l'organe de soulèvement de la chevelure,
- distribuer sur la racine des cheveux ainsi soulevés un produit.

Les cheveux peuvent être maintenus soulevés après la distribution du produit pendant une durée nécessaire au séchage du produit.

L'invention pourra être mieux comprise à la lecture de la description détaillée qui va suivre, d'un exemple de mise en oeuvre non limitatif de celle-ci, et à l'examen du dessin annexé, sur lequel :
- la figure 1 représente, de manière schématique et en élévation, un exemple de dispositif réalisé conformément à l'invention,
- la figure 2 est une vue de côté, selon la flèche II de la figure 1,
- la figure 3 est une coupe axiale, schématique et partielle, selon III-III de la figure 1, et
- les figures 4 à 6 illustrent l'utilisation du dispositif des figures 1 à 3 pour donner du volume à la chevelure.

Le dispositif 1 représenté à la figure 1 comporte un récipient 2, contenant un produit par exemple riche en polymères et à séchage rapide sous pression d'un gaz propulseur, et une tête de distribution 3 fixée sur le récipient 2 grâce à une partie de base 4. Cette dernière peut comporter, comme on le voit sur la figure 3, une jupe de montage 5 encliquetée sur une gorge annulaire 6 présente en partie supérieure du récipient 2. Celui-ci comporte, dans l'exemple considéré, une coupelle 7 de support d'une valve de distribution 8, cette coupelle 7 étant sertie sur le corps du récipient 2.

La valve de distribution 10 comporte, de manière conventionnelle, une tige de commande 11, creuse, un corps 12 retenu par la coupelle 7, dans lequel la tige 11 peut s'enfoncer, et un ressort 13 de rappel de la tige 11 dans une position dans laquelle elle s'applique par une lèvre d'étanchéité 14 contre un joint annulaire 15. Dans cette position, la lèvre 14 ferme la communication entre l'intérieur du corps 12 et un orifice latéral 16 de la tige 11, par lequel le produit peut s'écouler hors du récipient lorsque la tige 11 est enfoncée.

La tête 3 comporte également, conformément à un aspect de l'invention, un organe 20 de soulèvement de la chevelure et un embout de distribution 30.

L'organe de soulèvement 20 comporte un peigne 21 et une partie d'actionnement 22 sur laquelle l'utilisateur peut appuyer pour déplacer le peigne 21 et permettre ainsi le soulèvement.

Dans l'exemple considéré, le peigne 21 et la partie d'actionnement 22 sont réalisés d'un seul tenant par moulage de matière plastique avec deux pattes 23 se raccordant à la partie de base 4 et comportant chacune une partie amincie 24 définissant une charnière film, laquelle permet au peigne 21 et à la partie d'actionnement 22 de pivoter autour d'un axe perpendiculaire au plan de la figure 3 et à l'axe longitudinal X du récipient 2, lorsque l'utilisateur appuie sur la partie d'actionnement 22. La partie de base 4 peut être réalisée d'un seul tenant avec les pattes 23. On ne sort pas du cadre de la présente invention lorsque la partie amincie 24 est remplacée par tout autre moyen d'articulation.

Le peigne 21 comporte, dans l'exemple illustré, une rangée de dents 25 dont les bases 26 sont alignées et les extrémités libres 27 sont dirigées généralement dans la direction opposée au récipient 2.

L'embout de distribution 30 et le peigne 21 sont décalés selon l'axe X et l'embout 30 comporte un corps 31, de forme générale tronconique dans l'exemple décrit, pourvu d'un canal intérieur 32 qui débouche à son extrémité inférieure dans un logement 33 recevant l'extrémité de la tige de commande 11. Ce logement 33 se prolonge vers le bas par un cône 35 facilitant l'introduction de la tige 11.

Le corps 31 de l'embout de distribution 30 reçoit à son extrémité supérieure une buse 36 et se raccorde à la partie de base 4 par une patte 37, réalisée d'un seul tenant avec le corps 31, cette patte 37 comportant une zone amincie 38 définissant une charnière film. Ainsi, le corps 31 de l'embout de distribution 30 peut pivoter autour d'un axe géométrique sensiblement [0019] Le peigne peut comporter au moins une rangée de dents, notamment entre 2 et 40 dents. Les extrémités libres des dents peuvent pointer dans une direction sensiblement opposée au récipient, notamment au cours de l'actionnement de l'organe de soulèvement.parallèle à celui autour duquel l'organe de soulèvement 20 peut basculer. La patte 37 peut être réalisée d'un seul tenant avec la partie de base 4. On peut voir sur la figure 3 que les zones amincies 24 et 38 se situent du même côté du dispositif 1, relativement à l'axe de la tige de commande 11, lequel coïncide avec l'axe X.

L'embout de distribution 30 est réalisé, du côté opposé à la patte 37, avec une butée 39 contre laquelle la partie d'actionnement 22 peut venir en appui lorsque l'utilisateur appuie avec son index I dessus, comme on peut le voir sur les figures 4 à 6.

Le dispositif 1 comporte en outre, dans l'exemple considéré, deux tiges 40 qui s'étendent parallèlement à l'axe longitudinal X du récipient 2 et qui se raccordent à la partie de base 4, à proximité de la jupe de montage 5.

L'extrémité libre 41, de forme arrondie, des tiges 40 se situe sensiblement au niveau de la base 26 des dents avant actionnement de l'organe de soulèvement 20, comme on peut le voir sur la figure 3.

Le dispositif 1 s'utilise de la manière suivante.

L'utilisateur ayant saisi d'une main le récipient 2, pose son index I sur la partie d'actionnement 22, et glisse le peigne 21 tangentiellement au cuir chevelu S pour sélectionner la partie de la chevelure qu'il veut redresser, comme on le voit sur la figure 4. Il peut s'aider avec les tiges 40 qui prennent appui sur le cuir chevelu S.

Une fois le dispositif 1 en place, l'utilisateur peut appuyer sur la partie d'actionnement 22 jusqu'à ce que cette dernière vienne en appui sur la butée 39 de l'embout de distribution 30.

La pression exercée par l'index I va relever le peigne 21, en lui donnant un angle par rapport à son orientation initiale. Le déplacement de l'organe de soulèvement 20 est facilité dans une certaine mesure par la présence des tiges 40.

Les cheveux pris entre les dents 25 du peigne 21 vont suivre le mouvement, et les racines R de ces cheveux vont s'étendre dans une direction sensiblement perpendiculaire au cuir chevelu S, les exposant ainsi à la suite des opérations, comme on le voit sur la figure 5.

En appuyant un peu plus sur la partie d'actionnement 22, le déplacement de la butée 39 de l'embout de distribution 30 va entraîner celui de la tige de commande 11 et l'ouverture de la valve de distribution 10, ce qui va provoquer la libération du spray. Celui-ci va se déposer directement sur la racine des cheveux, entre le cuir chevelu S et la partie de la chevelure prise dans le peigne 21, comme on le voit sur la figure 6.

Dès que la quantité voulue de produit a été déposée, l'utilisateur peut relâcher légèrement sa pression sur la partie d'actionnement 22, de sorte que la distribution de produit va s'arrêter.

L'utilisateur peut maintenir l'organe de soulèvement 20 dans cette position intermédiaire pendant le temps nécessaire au séchage du produit et va pouvoir ainsi fixer les racines R dans la position voulue pour donner à la chevelure le volume recherché. Quand l'utilisateur relâche la partie d'actionnement 20, celle-ci peut retourner dans la position initiale de la figure 2, grâce à une certaine mémoire de forme des zones amincies 24.

Bien entendu, l'invention n'est pas limitée à l'exemple qui vient d'être décrit.

On peut en particulier modifier la forme de l'organe de soulèvement et notamment utiliser des éléments de préhension des cheveux ayant une forme différente. On peut également modifier, entre autres, la forme de l'embout de distribution et celle de la partie d'actionnement. Le cas échéant, l'articulation de l'organe de soulèvement et le rappel éventuel de celui-ci dans sa position initiale peuvent être assurés autrement que par au moins une charnière film.

Dans toute la description, y compris les revendications, l'expression « comportant un » doit être comprise comme étant synonyme de « comportant au moins un », sauf si le contraire est spécifié.

## Revendications

1. Dispositif (1) de traitement de la chevelure, comportant:
- un récipient (2) contenant un produit à appliquer sur au moins l'un des cheveux et du cuir chevelu, et comportant une valve de distribution (10) du produit,
- un organe (20) de soulèvement de la chevelure, solidaire du récipient et mobile par rapport à celui-ci, le mouvement de l'organe de soulèvement permettant d'actionner la valve de distribution (10) du produit,
- au moins un embout de distribution (30) pour distribuer le produit sur au moins l'un des cheveux et du cuir chevelu, après soulèvement des cheveux au moyen de l'organe de soulèvement de la chevelure,
le mouvement de l'organe de soulèvement relativement au récipient entre une position initiale et une position intermédiaire permettant le soulèvement des cheveux sans distribution de produit, le mouvement de l'organe de soulèvement au-delà de cette position intermédiaire entraînant la distribution du produit.

2. Dispositif selon la revendication 1, **caractérisé par le fait qu'**il est réalisé de telle sorte que l'utilisateur puisse, de la même main que celle qui tient le récipient, actionner l'organe de soulèvement.

3. Dispositif selon l'une des revendications précédentes, **caractérisé par le fait que** l'embout de distribution est distinct de l'organe de soulèvement.

4. Dispositif selon l'une quelconque des revendications précédentes, **caractérisé par le fait que** l'organe de soulèvement comporte un peigne (21).

5. Dispositif selon la revendication précédente, **caractérisé par le fait que** le peigne comporte au moins une rangée de dents.

6. Dispositif selon la revendication précédente, **caractérisé par le fait que** le peigne comporte entre 2 et 40 dents.

7. Dispositif selon l'une des revendications 5 et 6, **caractérisé par le fait que** les extrémités libres des dents pointent dans une direction sensiblement opposée au récipient, notamment au cours de l'actionnement de l'organe de soulèvement.

8. Dispositif selon l'une quelconque des revendications précédentes, **caractérisé par le fait que** l'organe de soulèvement comporte une partie d'actionnement (22) définissant un emplacement sur lequel l'utilisateur peut appuyer pour provoquer le mouvement relatif de l'organe de soulèvement par rapport au récipient.

9. Dispositif selon l'une quelconque des revendications précédentes, **caractérisé par le fait que** l'organe de soulèvement se raccorde par au moins une patte (23) à une partie de base (4) fixée sur le récipient et **par le fait que** cette patte (23) comporte au moins une charnière film (24).

10. Dispositif selon la revendication 9, **caractérisé par le fait que** lesdites pattes (23) sont au nombre de deux, sont pourvues chacune d'une charnière film (24) et sont suffisamment écartées l'une de l'autre pour permettre à l'embout de distribution (30) de s'engager entre elles au cours de la distribution du produit, après déplacement de l'organe de soulèvement pour soulever la chevelure.

11. Dispositif selon l'une quelconque des revendications précédentes, **caractérisé par le fait qu'**il comporte une partie d'appui (40) sur le cuir chevelu, fixe relativement au récipient.

12. Dispositif selon la revendication précédente, **caractérisé par le fait que** la partie d'appui comporte deux tiges (40).

13. Dispositif selon la revendication précédente, **caractérisé par le fait que** les tiges (40) sont parallèles et situées à égale distance de l'embout de distribution (30).

14. Dispositif selon la revendication 5 et l'une des revendications 12 et 13, **caractérisé par le fait que** la longueur des tiges est choisie de telle sorte que leur extrémité libre (41) soit située sensiblement au même niveau que la base des dents du peigne, avant actionnement de l'organe de soulèvement, lorsque le dispositif est observé dans une direction perpendiculaire à un axe longitudinal du récipient.

15. Dispositif selon l'une quelconque des revendications précédentes, **caractérisé par le fait que** l'embout de distribution (30) comporte une butée (39) contre laquelle s'applique l'organe de soulèvement (20) au terme d'un déplacement de celui-ci.

16. Dispositif selon l'une quelconque des revendications 9 à 15, **caractérisé par le fait que** l'embout de distribution est relié à la partie de base par au moins une charnière film (38).

17. Dispositif selon les revendications 15 et 16, **caractérisé, par le fait que** la butée (39) se situe du côté opposé à la charnière film (38), par rapport à une valve de distribution (10).

18. Dispositif selon l'une quelconque des revendications précédentes, **caractérisé par le fait que** l'embout de distribution est muni d'une buse (36) agencée pour générer un spray.

19. Dispositif selon l'une quelconque des revendications précédentes, **caractérisé par le fait que** le produit contenu dans le récipient contient des polymères et présente une durée de séchage inférieure à30 secondes.

20. Procédé pour appliquer un produit sur la chevelure, comportant les étapes suivantes :
- fournir un dispositif tel que défini dans l'une quelconque des revendications précédentes,
- soulever les cheveux avec l'organe (20) de soulèvement de la chevelure,
- distribuer sur la racine (R) des cheveux ainsi soulevés un produit.

21. Procédé selon la revendication précédente, **caractérisé par le fait que** les cheveux sont maintenus soulevés après la distribution du produit pendant une durée nécessaire au séchage du produit.

## Claims

1. A device (1) for treating the hair, the device comprising:
- a receptacle (2) containing a substance for application to at least one of the hair and the scalp; and including a substance dispenser valve (10)
- a lifter member (20) for lifting the hair, secured to the receptacle and movable relative thereto; movement of the lifter member enabling the substance dispenser valve (10) to be actuated, and
- at least one dispenser endpiece (30) for dispensing the substance onto at least one of the hair and the scalp, after the hair has been lifted by means of the hair-lifter member,
the movement of the lifter member relative to the receptacle between an initial and an intermediate position lifting the hair without dispensing substance and the movement of the lifter member beyond said intermediate position causing the substance to be dispensed.

2. A device according to claim 1, **characterized by** the fact that it is made in such a manner as to enable the user to actuate the lifter member with the same hand as is holding the receptacle.

3. A device according to any of the preceding claims, **characterized by** the fact that the dispenser endpiece is distinct from the lifter member.

4. A device any one of the preceding claims, **characterized by** the fact that the lifter member includes a comb (21).

5. A device according to the previous claim, **characterized by** the fact that the comb comprises at least one row of teeth.

6. A device according to the previous claim, **characterized by** the fact that the comb comprises 2 teeth to 40 teeth.

7. A device according to claim 5 or 6, **characterized by** the fact that the free ends of the teeth point in a direction going substantially away from the receptacle, in particular while the lifter member is being actuated.

8. A device according to any one of the preceding claims, **characterized by** the fact that the lifter member includes an actuator portion (22) defining a location on which the user can press to cause the lifter member to move relative to the receptacle.

9. A device according to any one of the preceding claims, **characterized by** the fact that the lifter member is connected via at least one tab (23) to a base portion (4) fastened to the receptacle, and by the fact that the tab (23) includes at least one film-hinge (24).

10. A device according to claim 9, **characterized by** the fact that said tabs (23) are two in number, each being provided with a film-hinge (24), the two tabs being spaced apart from each other sufficiently to enable the dispenser endpiece (30) to engage between them while dispensing the substance, after the lifter member has been moved to lift the hair.

11. A device according to any one of the preceding claims, **characterized by** the fact that it includes a bearing portion (40) for bearing on the scalp, said bearing portion being stationary relative to the receptacle.

12. A device according to the previous claim, **characterized by** the fact that the bearing portion comprises two rods (40).

13. A device according to the previous claim, **characterized by** the fact that the rods (40) are parallel and situated at equal distances from the dispenser endpiece (30).

14. A device according to claim 5 and any one of claims 12 and 13, **characterized by** the fact that the rods are of a length selected so that their free ends (41) are situated at substantially the same level as the bases of the teeth of the comb, prior to the lifter member being actuated, and when the receptacle is observed in a direction perpendicular to a longitudinal axis of the receptacle.

15. A device according to any one of the preceding claims, **characterized by** the fact that the dispenser endpiece (30) includes an abutment (39) against which the lifter member (20) comes to bear at the end of a movement thereof.

16. A device according to any one of claims 9 to 15, **characterized by** the fact that the dispenser endpiece is connected to the base portion via at least one film-hinge (38).

17. A device according to any one of the claims 15 and 16, **characterized by** the fact that the abutment (39) is situated on the side of the dispenser valve (10) that is opposite from the film-hinge (38).

18. A device according to any one of the preceding claims, **characterized by** the fact that the dispenser endpiece is provided with a nozzle (36) arranged to generate a spray.

19. A device according to any one of the preceeding claims, **characterized by** the fact that the substance contained in the receptacle contains polymers and presents a drying time of less than 30 s.

20. A method of applying a substance to the hair, the method comprising the following steps:
- providing a device as defined in any one of the preceeding claims;
- lifting the hair with the hair-lifter member (20); and
- dispensing a substance on the roots (R) of the hair as lifted in this way.

21. A method according to the previous claim, **characterized by** the fact that, after the substance has been dispensed, the hair is held lifted for a length of time that is sufficient to allow the substance to dry.

## Patentansprüche

1. Vorrichtung (1) zur Haarbehandlung, umfassend:
- einen Behälter (2), der ein Produkt enthält, das auf mindestens eines der Elemente Haare und Kopfhaut aufzutragen ist, und ein Ventil (10) zur Abgabe des Produkts aufweist,
- ein Organ (20) zum Anheben des Haars, das mit dem Behälter fest verbunden ist und bezüglich dieses beweglich ist, wobei die Bewegung des Anhebeorgans die Betätigung des Ventils (10) zur Abgabe des Produkts gestattet,
- mindestens einen Abgabeansatz (30) zur Abgabe des Produkts auf mindestens eines der Elemente Haare und Kopfhaut nach Anheben der Haare mit Hilfe des Organs zum Anheben des Haars, wobei die Bewegung des Anhebeorgans bezüglich des Behälters zwischen einer Anfangsstellung und einer Zwischenstellung das Anheben der Haare ohne Produktabgabe gestattet, wobei die Bewegung des Anhebeorgans über diese Zwischenstellung hinaus die Abgabe des Produkts mit sich bringt.

2. Vorrichtung nach Anspruch 1, **dadurch gekennzeichnet, dass** sie so ausgeführt ist, dass der Benutzer mit derselben Hand, mit der er den Behälter hält, das Anhebeorgan betätigen kann.

3. Vorrichtung nach einem der vorhergehenden Ansprüche, **dadurch gekennzeichnet, dass** der Abgabeansatz von dem Anhebeorgan verschieden ist.

4. Vorrichtung nach einem der vorhergehenden Ansprüche, **dadurch gekennzeichnet, dass** das Anhebeorgan einen Kamm (21) aufweist.

5. Vorrichtung nach einem der vorhergehenden Ansprüche, **dadurch gekennzeichnet, dass** der Kamm mindestens eine Reihe von Zähnen aufweist.

6. Vorrichtung nach einem der vorhergehenden Ansprüche, **dadurch gekennzeichnet, dass** der Kamm zwischen 2 und 40 Zähne aufweist.

7. Vorrichtung nach Anspruch 5 und 6, **dadurch gekennzeichnet, dass** die freien Enden der Zähne in eine im wesentlichen dem Behälter entgegengesetzte Richtung gerichtet sind, und zwar insbesondere im Lauf der Betätigung des Anhebeorgans.

8. Vorrichtung nach einem der vorhergehenden Ansprüche, **dadurch gekennzeichnet, dass** das Anhebeorgan einen Betätigungsteil (22) aufweist, das eine Stelle bildet, auf die der Benutzer drücken kann, um die Relativbewegung des Anhebeorgans bezüglich des Behälters zu bewirken.

9. Vorrichtung nach einem der vorhergehenden Ansprüche, **dadurch gekennzeichnet, dass** das Anhebeorgan durch mindestens einen Lappen (23) mit einem an dem Behälters befestigten Basisteil (4) verbunden sind und dass dieser Lappen (23) mindestens ein Folienscharnier (24) aufweist.

10. Vorrichtung nach Anspruch 9, **dadurch gekennzeichnet**, daas die Lappen (23) in der Anzahl von zwei sind, jeweils mit einem Folienscharnier (24) versehen sind und ausreichend voneinander entfernt sind, um dem Abgabeansatz (30) zu gestatten, im Lauf der Abgabe des Produkts nach Bewegung des Anhebeorgans, um das Haar anzuheben, zwischen sie zu treten.

11. Vorrichtung nach einem der vorhergehenden Ansprüche, **dadurch gekennzeichnet, dass** sie einen bezüglich des Behälters feststehenden Teil (40) zur Auflage auf der Kopfhaut besitzt.

12. Vorrichtung nach einem der vorhergehenden Ansprüche, **dadurch gekennzeichnet, dass** der Auflageteil zwei Stangen (40) umfasst.

13. Vorrichtung nach einem der vorhergehenden Ansprüche, **dadurch gekennzeichnet, dass** die Stangen (40) parallel sind und in gleichem Abstand von dem Abgabeansatz (30) gelegen sind.

14. Vorrichtung nach Anspruch 5 und einem der Ansprüche 12 und 13, **dadurch gekennzeichnet, dass** die Länge der Stangen so gewählt ist, dass ihr freies Ende (41) vor Betätigung des Anhebeorgans im wesentlichen auf derselben Höhe wie die Basis der Zähne des Kamms gelegen ist, wenn die Vorrichtung in einer zur Längsachse des Behälters senkrechten Richtung betrachtet wird.

15. Vorrichtung nach einem der vorhergehenden Ansprüche, **dadurch gekennzeichnet, dass** der Abgabeansatz (30) einen Anschlag (39) aufweist, an den sich das Anhebeorgan (20) am Ende einer Bewegung von ihm anlegt.

16. Vorrichtung nach einem der Ansprüche 9 bis 15, **dadurch gekennzeichnet, dass** der Abgabeansatz mit dem Basisteil durch mindestens ein Folienscharnier (38) verbunden ist.

17. Vorrichtung nach einem der Ansprüche 15 und 16, **dadurch gekennzeichnet, dass** der Anschlag (39) bezüglich eines Abgabeventils (10) auf der dem Folienscharnier (38) entgegengesetzten Seite liegt.

18. Vorrichtung nach einem der vorhergehenden Ansprüche, **dadurch gekennzeichnet, dass** der Abgabeansatz mit einer Düse (36) versehen ist, die dafür ausgelegt ist, ein Spray zu erzeugen.

19. Vorrichtung nach einem der vorhergehenden Ansprüche, **dadurch gekennzeichnet, dass** das im Behälter enthaltene Produkt Polymere enthält und eine Trocknungszeit von weniger als 30 Sekunden aufweist.

20. Verfahren zum Auftragen eines Produkts auf das Haar, umfassend die folgenden Schritte:
- eine Vorrichtung, wie sie in einem der vorhergehenden Ansprüche definiert ist, liefern,
- die Haare mit dem Organ (20) zum Anheben des Haars anheben,
- auf die Wurzel (R) der auf diese Weise angehobenen Haare ein Produkt abgeben.

21. Verfahren nach dem vorhergehenden Anspruch, **dadurch gekennzeichnet, dass** die Haare nach der Abgabe des Produkts während einer zum Trocknen des Produkts erforderlichen Zeit angehoben gehalten werden.
